# EUROPÄISCHE PATENTSCHRIFT

(11) **EP 2 987 741 B1**
(45) Veröffentlichungstag und Bekanntmachung des Hinweises auf die Patenterteilung: **31.07.2019**
(21) Anmeldenummer: 15180964.7
(22) Anmeldetag: 13.08.2015
(51) Int. Cl.: B65D 21/02, B65D 21/06

(54) **STAPEL- UND NESTBARER BEHÄLTER SOWIE SYSTEM AUS UNTERSCHIEDLICHEN BEHÄLTERN**
STACKABLE AND NESTABLE CONTAINERS AS WELL AS A SYSTEM COMPRISING DIFFERENT CONTAINERS
RECIPIENT EMPILABLE ET EMBOITABLE ET SYSTEME COMPRENANT PLUSIEURS RECIPIENTS

(30) Priorität: 22.08.2014 DE 102014112079
(43) Veröffentlichungstag der Anmeldung: 24.02.2016
(73) Patentinhaber: Schoeller Allibert GmbH, 19057 Schwerin (DE)
(72) Erfinder: Loftus, Steve, West Midlands, WS34JN (GB); Hartwall, Peter, 26263 Ängelholm (SE)
(74) Vertreter: Winter, Brandl, Fürniss, Hübner, Röss, Kaiser, Polte - Partnerschaft mbB

(56) Entgegenhaltungen:
- EP-A1- 2 517 971
- US-A1- 2003 075 472
- US-A1- 2006 196 800

## Beschreibung

### Technisches Gebiet

Die vorliegende Erfindung bezieht sich auf einen Behälter gemäß dem Oberbegriff des Anspruchs 1, insbesondere auf einen Behälter, welcher in baugleiche Behälter nestbar und auf Behälter gleicher und / oder anderer Bauart stapelbar ist. Ein entsprechendes Behältersystem mit mindestens zweierlei Arten von Behältern ist ebenfalls Gegenstand der Erfindung.

### Stand der Technik

Gattungsgemäße Behältersysteme, in welchen unterschiedliche Behälter derart ausgeformt sind, dass sie aufeinander gestapelt werden können, sind beispielsweise aus den Druckschriften EP 1 009 671 B1, EP 0 671 335 B1 oder US 2003/0075472 A1 bekannt.

So beschreibt die Druckschrift EP 1 009 671 B1 ein Behältersystem mit zumindest zwei Behältern unterschiedlicher Bauart, welche in der Draufsicht dieselbe Größe haben. Das Behältersystem weist Stapelmittel auf, welche es dem Behälter gemäß einer ersten Bauart gestatten, den Behälter gemäß einer zweiten Bauart zu stützen, wenn der Behälter gemäß der zweiten Bauart auf dem Behälter gemäß der ersten Bauart gestapelt ist. Das Problem bei dem Behältersystems gemäß EP 1 009 671 B1 besteht darin, dass es zum einen nur bewegliche Mittel vorzugsweise an einem unteren Behälter aufweist, um einen oberen Behälter zu stützen, und dass es zum anderen nur Mittel zum Stapeln von Behältern gleichen Grundrisses aufweist.

Die Druckschrift EP 0 671 335 B1 beschreibt ebenfalls ein Behältersystem mit Behältern zweier unterschiedlicher Bauarten, wobei ein Behälter gemäß einer ersten Bauart eine verhältnismäßig große Grundfläche aufweist und mehrere Behälter gemäß einer zweiten Bauart entsprechend kleinere Grundflächen aufweisen. Sowohl die Behälter gemäß der ersten Bauart als auch die Behälter gemäß der zweiten Bauart sind vorzugsweise mittels schwenkbarer Stapelbalken selektiv in jeweils baugleiche Behälter nest- oder stapelbar. Des Weiteren sind die kleineren Behälter derart ausgeformt, dass sie nebeneinander angeordnet in Eingriff gebracht werden können, um auf den größeren Behälter gemäß der ersten Bauart stapelbar zu sein.

Die Druckschrift US 2003/0075472 A1 beschreibt einen stapel- und nestbaren Behälter gemäß dem Oberbegriff des Anspruchs 1. Dieser ist ausgeführt mit ersten und zweiten Drahtbügelpaaren, die drehbar bzw. schwenkbar gelagert sind, um einen Behälter wahlweise auf den anderen Behälter stapeln oder diese nesten zu können.

Generell besteht der Wunsch, dass nicht nur baugleiche Behälter übereinander stapelbar sind, sondern auch Behälter mit unterschiedlichen Größen, um so ein flexibles Behältersystem zu schaffen. Mit anderen Worten sollen kleinere Behälter auf einem größeren Behälter und ein größerer Behälter auf mehreren kleinerer Behältern stapelbar sein.

Bei einem Behältersystem gemäß der Druckschrift EP 0 671 335 B1 kann grundsätzlich zwar auch ein größerer Behälter gemäß der ersten Bauart auf mehrere der kleineren Behälter gemäß der zweiten Bauart gestapelt werden, allerdings müssen dazu die schwenkbaren Stapelbalken der kleineren Behälter so an zwei gegenüberliegenden Seitenwände eines jeweiligen kleinen Behälter angeordnet sein, dass sie sich in einer Stützstellung weit von einem Behälterrand erstrecken, um die verhältnismäßig kleine Grundfläche des größeren Behälters stützen zu können. Dies hat aber zur Folge, die Stützung eines auf einen kleinen Behälter gestapelten baugleichen kleinen Behälters nur unzureichend und ein Kippen des oberen Behälters wahrscheinlich ist.

Um sicherzustellen, dass übereinander gestapelte Behälter nicht lastbedingt kollabieren, sollten die nach innen schwenkbaren Stapelbügel deshalb nicht allzu weit in das Behälterinnere ragen. Wenn sich jedoch die Stapelbügel in unmittelbarer Nähe zu den Seitenwänden befinden und ein (flächenmäßig) großer Behälter auf (flächenmäßig) kleinere Behälter gestapelt werden soll, kann es sein, dass die Bodenbreite des großen Behälters kleiner als der Abstand zwischen den Stapelbügeln der kleineren Behälter ist und der große Behälter somit nicht auf den Stapelbügeln der kleineren Behälter gestapelt werden kann. Eine Reduzierung des zum Nesten notwendigen Anstellwinkels der Seitenwände des großen Behälters würde die Gesamthöhe zweier ineinander genesteter großer Behälter vergrößern. Würden alternativ am Boden oder an den Seitenwänden seitlich abstehende Stapelfüße vorgesehen werden, bräuchte man entsprechende Ausnehmungen im oberen Bereich des großen Behälters, um zwei baugleiche Behälter nesten zu können, was wiederum die Stabilität des Behälters reduzieren würde.

### Offenbarung der Erfindung

Aufgabe der vorliegenden Erfindung ist es deshalb einen Behälter bereitzustellen, der auf kleinere Behälter stapelbar ist, ohne große Anforderungen bezüglich der Ausformung der kleineren Behälter zu stellen.

Diese Aufgabe wird durch die Merkmale der Ansprüche 1 und 8 gelöst. Vorteilhafte Weiterbildungen sind Gegenstand der Unteransprüche.

Ein erfindungsgemäßer Behälter weist einen im Wesentlichen rechteckförmigen Boden, zwei gegenüberliegende, vorzugsweise kurze, erste Seitenwände und zwei gegenüberliegende, vorzugsweise lange, zweite Seitenwände auf. Die ersten und die zweiten Seitenwände erstrecken sich vom Boden aus nach oben, sind miteinander verbunden und bilden zusammen eine Umwandung aus, welche eine oberhalb des Bodens liegende Behälteröffnung eingrenzt. Die Umrandung weitet sich in Richtung hin zur Behälteröffnung kontinuierlich und / oder stufenweise auf, damit der Behälter in einem baugleichen Behälter nestbar ist.

Damit der Behälter auf einem baugleichen Behälter auch stapelbar ist, sind an oberen Randbereichen der zweiten Seitenwände zwei, im Wesentlichen parallel zu den ersten Seitenwänden verlaufende Stapelbalken bzw. -bügel beweglich angebracht. In einer Nestposition geben die Stapelbalken die Behälteröffnung frei, damit der Behälter in einen baugleichen Behälter nestbar ist, und in einer Stapel- bzw. Stützposition befinden sich die Stapelbalken zumindest teilweise über der Behälteröffnung, damit der Behälter auf den Stapelbalken eines baugleichen Behälters stapelbar ist.

Die zwei Stapelbalken können vorzugsweise so an dem Behälter angeordnet sein, dass sie in ihrer Stützposition das Längsausmaß der im Wesentlichen rechteckförmigen Behälteröffnung einschränken. Die zwei Stapelbalken können vorzugsweise im Wesentlichen gerade sein, einen runden Querschnitt oder einen Querschnitt in Form eines Polygons mit abgerundeten Ecken aufweisen und jeweils an ihren Enden mit Schwenkhebeln verbunden sein. Die jeweils zwei Schwenkhebel eines Stapelbalkens können insbesondere parallel zueinander sowie senkrecht zum entsprechenden Stapelbalken verlaufen und zusammen mit dem Stapelbalken einen U-förmigen Stapelbügel bilden. Ein jeder der beiden Stapelbügel kann vorzugsweise schwenkbar an dem erfindungsgemäßen Behälter angebracht sein, so dass der Stapelbalken stets parallel zu den ersten Seitenwänden ist und die dazugehörigen Schwenkhebel stets parallel zu den zweiten Seitenwänden sind. Des Weiteren kann jeder der beiden Stapelbügel insbesondere so an dem erfindungsgemäßen Behälter angebracht sein, dass sich der Stapelbalken auf einem oberen Rand der entsprechenden ersten Seitenwand abstützt, wenn sich der Stapelbalken in der Nestposition befindet, und dass sich die Schwenkhebel sowohl in der Nestposition als auch in der Stapelposition des Stapelbalken auf entsprechenden Abschnitten von oberen Rändern der entsprechenden zweiten Seitenwänden abstützen.

Erfindungsgemäß weisen die zweiten Seitenwände jeweils zwei Ausbuchtungen (nach außen) auf, welche sich jeweils rinnenförmig vom Boden bis zum oberen Rand der entsprechenden zweiten Seitenwand, d.h. in einer zum Boden senkrechten Ebene, erstrecken. Zur Gewährleistung der Nestbarkeit des Behälters weiten sie sich in Richtung hin zur Behälteröffnung auf.

Vorzugsweise weist jede der zweiten Seitenwände die beiden Ausbuchtungen in ihren beiden zu den ersten Seitenwänden benachbarten Endbereichen auf, und kann sich somit jede Ausbuchtung in der Nähe der entsprechend nächstliegenden ersten Seitenwand befinden. Jede Ausbuchtung weist vorzugsweise einen Grundriss in Form eines Bogens auf, allerdings kann allgemein der Grundriss auch eine gekrümmte oder gewinkelte Form aufweisen. Im Bereich der Ausbuchtungen ist die, vorzugsweise einwandige, Seitenwand in sich nach außen geformt. Die Ausbuchtungen sind derart ausgeformt, dass sich der von der Umwandung eingegrenzte Innenraum des Behälters lokal an den Ausbuchtungen weiter nach außen erstreckt als in den übrigen Bereichen der Umwandung. Anders ausgedrückt weist ein erfindungsgemäßer Behälter mit einem im Wesentlichen rechteckförmigen Grundriss an zwei, vorzugsweise langen, zweiten Seitenwänden, insgesamt vier, säulenförmige bzw. halbrunde, sickenförmige Ausbuchtungen auf, die sich in Richtung zum Boden verjüngen. Die Querabmessungen bzw. die Spannweite des Behälters ist im Bereich der Ausbuchtungen vergrößert. Das heißt, dass auch die Abmessungen (Breite bzw. Länge) der Bodenunterseite an diesen Stellen entsprechend größer sind. Insbesondere sind die Ausbuchtungen in unmittelbarer Nähe der Abschnitte der zweiten Seitenwände angeordnet, auf welchen sich der Stapelbalken bzw. die entsprechenden Schwenkhebel abstützen, wenn sich der Stapelbalken in seiner Stapelposition befindet.

Ein erster Vorteil eines erfindungsgemäßen Behälters besteht darin, dass das Ausmaß der Grundfläche des Behälters lokal vergrößert werden kann, ohne die Neigung der Umwandung bezüglich des Behälterbodens erhöhen oder spezielle Stapelfüße mit den entsprechenden Nachteilen vorsehen zu müssen, oder die Nestbarkeit des Behälters einzuschränken.

Da die Ausbuchtungen keine separaten Strukturen sind, sondern in der nach außen angestellten Seitenwand ausgebildet sind und sich über deren gesamte Höhe erstrecken, sind die Ausbuchtungen selbst nach außen angestellt und behindern somit auch nicht das Nesten zweier baugleicher Behälter, da die Behälter auch im Bereich der Ausbuchtungen ineinander gesetzt werden können.

Des Weiteren erhöhen die Ausbuchtungen die strukturelle Stabilität des Behälters, da durch die Ausbuchtungen das Verhältnis zwischen der Länge der Umwandung und dem von der Umwandung eingerahmten Innenraum vergrößert wird. Eine senkrecht von oben auf die Umwandung aufgebrachte Belastung wird also im Vergleich zu einer Umwandung ohne Ausbuchtungen auf eine längere Umwandung verteilt. Auch wird das Widerstandsmoment der Umwandung durch die Ausbuchtungen erhöht. Die Ausbuchtungen wirken wie Verstärkungsgeometrien, wie z.B. Sicken.

Gemäß einem zusätzlichen Aspekt der Erfindung kann am oberen Rand der Umwandung, außen ein Nestrand vorgesehen sein, welcher die Ausbuchtungen einfasst. Wird ein erfindungsgemäßer Behälter mit Nestrand in einen baugleichen Behälter genestet, stützt sich eine zum Boden gewandte Unterseite des Nestrands des oberen Behälters auf einer vom Boden abgewandten Oberseite des Nestrandes des unteren Behälters ab. Allgemein wird durch den Nestrand eine Presspassung und damit ein Verkanten zweier Umwandungen zweier ineinander genesteter, baugleicher Behälter verhindert.

Dadurch, dass der Nestrand die Ausbuchtungen der Umwandung derart einfasst, dass die Außenkontur des Nestrandes im Wesentlichen rechteckförmig ist, ohne Ausbuchtungen aufzuweisen, wird der vom Nestrand in Anspruch genommene Raum möglichst klein gehalten.

Gemäß einem zusätzlichen Aspekt kann der erfindungsgemäße Behälter Teil eines Behältersystems sein, welches zusätzlich zwei kleinere Behälter einer zweiten (Bau-)Art aufweist. Sind die Behälter der zweiten Art nebeneinander angeordnet, kann der erfindungsgemäße Behälter auf den zwei nebeneinander angeordneten kleinen Behältern der zweiten Art gestapelt werden. An den Unterseiten der Ausbuchtungen des Behälters erstrecken sich erste Vertiefungen, in welchen parallel zu den zweiten Seitenwänden des Behälters verlaufende Stapelbalken der kleineren Behälter gemäß der zweiten Art zumindest teilweise aufnehmbar sind, wenn die Behälter der zweiten Art neben einander angeordnet unter dem Behälter gestapelt sind.

Die Behälter gemäß der zweiten Art weisen jeweils einen im Wesentlichen rechteckförmigen Boden, zwei gegenüberliegende, vorzugsweise kurze, erste Seitenwände und zwei gegenüberliegende, vorzugsweise lange, zweite Seitenwände auf. Die ersten Seitenwände und die zweiten Seitenwände erstrecken sich vom Boden aus nach oben, sind miteinander verbunden und bilden zusammen eine Umwandung aus, welche eine oberhalb des Bodens liegende Behälteröffnung eingrenzt. Die Umwandung weitet sich in Richtung hin zur Behälteröffnung auf, damit die Behälter der zweiten Art in baugleiche Behälter nestbar sind. An oberen Randbereichen der zweiten Seitenwände sind zwei, im Wesentlichen parallel zu den ersten Seitenwänden verlaufende Stapelbalken beweglich angebracht. In einer Nestposition geben die Stapelbalken die Behälteröffnung frei, damit die Behälter der zweiten Art in baugleiche Behälter nestbar sind, und in einer Stütz- bzw. Stapelposition befinden sich die Stapelbalken zumindest teilweise über der Behälteröffnung, damit die Behälter der zweiten Art auf den Stapelbalken baugleicher Behälter stapelbar sind. Hinsichtlich der Anordnung und der Funktion der Stapelbalken können die Behälter gemäß der zweiten Art entsprechend dem Behälter der ersten Bauart ausgebildet sein, d.h. können insbesondere schwenkbar mittels Schwenkhebel am Behälter der zweiten Art angebracht sein.

Werden erfindungsgemäß an den Unterseiten der Ausbuchtungen des erfindungsgemäßen Behälters parallel zu den zweiten Seitenwänden verlaufende, insbesondere rinnenförmige, erste Vertiefungen vorgesehen, in welchen die Stapelbalken eines darunter gestapelten, kleinen Behälters gemäß der zweiten Art formschlüssig aufnehmbar sind, kann ein Verschieben eines auf zwei kleinen Behältern gemäß der zweiten Bauart gestapelten erfindungsgemäßen Behälters verhindert oder erschwert werden.
Gemäß einem zusätzlichen Aspekt der Erfindung können an der Unterseite des Bodens des erfindungsgemäßen Behälters in einem mittleren Abschnitt zwischen den ersten Seitenwänden zweite Vertiefungen vorgesehen sein, in welchen obere Kanten von Seitenwänden von kleineren Behältern gemäß der zweiten Art zumindest teilweise aufnehmbar sind, wenn zwei Behälter gemäß der zweiten Art nebeneinander angeordnet unter dem erfindungsgemäßen Behälter gestapelt werden. Durch Vorsehen der zweiten Vertiefungen kann ein Verschieben eines auf zwei kleinen Behältern gemäß der zweiten Bauart gestapelten erfindungsgemäßen Behälters weiter erschwert werden.

Gemäß einem zusätzlichen Aspekt der Erfindung kann der erfindungsgemäße Behälter Teil eines Behältersystems sein, welches zusätzlich einen Behälter gemäß einer dritten Art aufweist, der auf dem erfindungsgemäßen Behälter stapelbar ist. Im oberen Randbereich der Umwandung des erfindungsgemäßen Behälters, an den nach innen zugewandten Seiten können dritte Vertiefungen vorgesehen sein, in welchen Randbereiche einer Unterseite des Behälters gemäß der dritten Art zumindest teilweise aufnehmbar sind, wenn der Behälter gemäß der dritten Art auf dem erfindungsgemäßen Behälter gestapelt wird. Wird der erfindungsgemäße Behälter kompatibel mit dem Behälter gemäß der dritten Art ausgebildet und werden die dritten Vertiefungen an der Oberseite des erfindungsgemäßen Behälters vorgesehen, kann die variable Einsetzbarkeit des erfindungsgemäßen Behälters gesteigert werden.

Ein erfindungsgemäßes Behältersystem weist zumindest einen erfindungsgemäßen Behälter bzw. einen Behälter gemäß einer ersten Art und zumindest zwei Behälter gemäß der zweiten Art auf. Der Behälter gemäß der ersten Art ist ein Behälter gemäß einem der zuvor beschriebenen Aspekte.

Der zweite Behälter weist jeweils einen im Wesentlichen rechteckförmigen Boden, zwei gegenüberliegende, vorzugsweise kurze, erste Seitenwänden, und zwei gegenüberliegende, vorzugsweise lange, zweite Seitenwänden auf. Der durch die ersten und zweiten Seitenwände definierte Behälterinnenquerschnitt nimmt vom Boden aus zu einer oberhalb des Bodens befindlichen Behälteröffnung zu, um einen anderen, insbesondere baugleichen, Behälter in den zweiten Behälter nesten zu können. Der zweite Behälter weist ferner beweglich gelagerte Stapelvorrichtungen, insbesondere Stapelbügel, auf, die in eine Stapelposition bringbar sind, in der sie den Abstand zwischen den ersten Seitenwänden verkürzen und eine Auflage für einen anderen, insbesondere baugleichen, Behälter bieten, wenn dieser auf dem zweiten Behälter gestapelt wird. Die Außenabmessungen des ersten Behälters entsprechend in etwa den Außenabmessungen von zwei nebeneinander angeordneten zweiten Behältern.

Erfindungsgemäß ist der erste Behälter auf den zwei nebeneinander angeordneten zweiten Behältern stapelbar, wobei der erste Behälter mit seinen Ausbuchtungen auf den jeweils in der Stapelposition befindlichen Stapelvorrichtungen der zweiten Behälter aufliegt.

Ein erster Vorteil eines erfindungsgemäßen Behälterssystems besteht darin, dass das Ausmaß der Grundfläche des Behälters gemäß der ersten Art lokal vergrößert werden kann, ohne die Neigung der Umwandung bezüglich des Behälterbodens erhöhen zu müssen bzw. die Konstruktion der zweiten Behälter verändern oder dem ersten Behälter anpassen zu müssen.

Gemäß der Erfindung sind an den Unterseiten der Ausbuchtungen erste Vertiefungen vorgesehen, in welchen die parallel zu den zweiten Seitenwänden des Behälters gemäß der ersten Art verlaufende Stapelbalken der kleineren Behälter gemäß der zweiten Art zumindest teilweise aufnehmbar sind, wenn die Behälter gemäß der zweiten Art nebeneinander angeordnet unter dem Behälter gemäß der ersten Art gestapelt werden.

Werden erfindungsgemäß an den Unterseiten der Ausbuchtungen des Behälters gemäß der ersten Art die Vertiefungen vorgesehen, in welchen die Stapelbalken der kleinen Behälter gemäß der zweiten Art formschlüssig aufnehmbar sind, kann ein Verschieben eines auf zwei kleinen Behältern gemäß der zweiten Bauart gestapelten Behälters gemäß der ersten Art verhindert oder erschwert werden.

Gemäß einem Aspekt können sich an der Unterseite des Bodens des Behälters gemäß der ersten Art zweite Vertiefungen erstrecken, in welchen die zweiten Seitenwände der Behälter gemäß der zweiter Art zumindest teilweise aufnehmbar sind, wenn die Behälter gemäß der zweiten Art nebeneinander, sich mit den zweiten Seitenwänden berührend angeordnet sind.

Durch Vorsehen der zweiten Vertiefungen kann ein Verschieben eines auf zwei kleinen Behältern gemäß der zweiten Bauart gestapelten Behälters gemäß der ersten Art weiter erschwert werden.

Gemäß einem Aspekt der Erfindung kann das Behältersystem zumindest einen Behälter gemäß einer dritten Art aufweisen, welcher auf dem Behälter gemäß der ersten Art stapelbar ist. Des Weiteren können im oberen Randbereich der Umwandung des Behälters gemäß der ersten Art, an den nach innen zugewandten Seiten dritte Vertiefungen vorgesehen sein, in welchen Randbereiche einer Unterseite des Behälters gemäß der dritter Art zumindest teilweise aufnehmbar sind, wenn der Behälter gemäß der dritten Art auf dem Behälter gemäß der ersten Art gestapelt wird.

Weist das erfindungsgemäße Behältersystem den Behälter gemäß der dritten Art auf, kann die variable Einsetzbarkeit des Behältersystems gesteigert werden.

Gemäß einem Aspekt der Erfindung können die zu den Stapelbügeln parallelen ersten Seitenwände an ihren jeweiligen zum Behälterinnenraum gewandten Seiten einen oder mehrere zueinander beabstandete jeweils in den Behälterinnenraum ragende Vorsprünge zum Abstützen des in der Stapelposition befindlichen Stapelbügels von der Seite und/oder von unten aufweisen. Dadurch erfahren die auf den oberen Kanten der zweiten Seitenwände gelagerten Stapelbügel mittig eine zusätzliche Stützung gegen Durchbiegung aufgrund der Last des oder der darüber gestapelten Behälters.

### Kurzbeschreibung der Zeichnungen

Die vorliegende Erfindung wird im Folgenden anhand bevorzugter Ausführungsbeispiele unter Bezugnahme auf die beigefügten Zeichnungen näher beschrieben. Es zeigen:
Fig. 1 eine perspektivische Ansicht eines Behälters gemäß einer Ausführungsform der Erfindung;
Fig. 2 eine perspektivische Unteransicht des Behälter in Fig. 1;
Fig. 3 eine Draufsicht des Behälters in Fig. 1;
Fig. 4 eine Unteransicht des Behälters in Fig. 1;
Fig. 5 eine Seitenansicht einer langen Seitenwand des Behälters in Fig. 1;
Fig. 6 eine Seitenansicht einer kurzen Seitenwand des Behälters in Fig. 1;
Fig. 7 eine perspektivische Ansicht eines Behälters gemäß einer zweiten Bauart;
Fig. 8 eine perspektivische Detailansicht eines erfindungsgemäßen Behältersystems; und
Fig. 9 eine weitere perspektivische Detailansicht des erfindungsgemäßen Behältersystems.

### Detaillierte Beschreibung bevorzugter Ausführungsformen

Die Figuren 1 bis 6 zeigen verschiedene Ansichten eines erfindungsgemäßen Behälters 2. Die Fig. 1 zeigt eine perspektivische Draufsicht auf den Behälter 2. Der Behälter 2 weist einen im Wesentlichen rechteckförmigen Boden 4 auf, von dessen Seitenrändern sich erste und zweite Seitenwände 6 und 8 weg vom Boden 4 nach oben erstrecken. An den kurzen Seitenrändern des Bodens 4 sind die ersten Seitenwände 6 und an den langen Seitenrändern des Bodens 4 sind die zweiten Seitenwände 8 angeordnet. Die ersten und die zweiten Seitenwände 6 und 8 sind miteinander verbunden und bilden zusammen eine Umwandung 10. Die ersten und zweiten Seitenwände 6 und 8 sind derart geneigt mit dem Boden 4 verbunden, dass sich die Umwandung 10 bzw. der von der Umwandung 10 eingerahmte bzw. eingegrenzte Behälterinnenraum in Richtung weg vom Boden 4, nach oben hin aufweitet.

Der von der Umwandung 10 seitlich eingegrenzte Innenraum des erfindungsgemäßen Behälters 2 ist nach oben hin nicht begrenzt, d.h. der Behälter 2 weist eine oberhalb des Bodens 4 liegende Behälteröffnung 12 auf.

An den zweiten Seitenwänden 8 sind jeweils zwei Ausbuchtungen 14 ausgebildet. Die beiden Ausbuchtungen 14 einer jeweiligen zweiten Seitenwand 8 sind jeweils in den beiden Abschnitten dieser zweiten Seitenwand 8 angeordnet, die sich in unmittelbarer Nähe zu den beiden benachbarten ersten Seitenwänden 6 befinden. Jede Ausbuchtung 14 erstreckt sich jeweils vom oberen Rand des Behälters 2 bis zum Boden 4 und weist im Wesentlichen die Form einer halben Kegelstumpfschale auf, deren Rotationsachse parallel zu den benachbarten Bereichen der entsprechenden zweiten Seitenwand 8 verläuft. Anders ausgedrückt sind die Ausbuchtungen 14 rinnenförmig und weiten sich wie die restlichen Bereiche der Umwandung 10 vom Boden 4 aus zur Behälteröffnung 12 auf, wobei die konkave Seite einer jeden rinnenförmigen Ausbuchtung 14 dem Behälterinnenraum zugewandt ist. Der Boden 4 hat im Bereich der Ausbuchtungen 14 eine vergrößerte Auflagefläche bzw. Spannweite.

In einem oberen Bereich der Umwandung 10 ist an der vom Behälterinnenraum abgewandten Außenseite der Umwandung 10 ein Nestrand 16 vorgesehen. Unterhalb des Nestrands 16 ist die Umwandung 10 im Wesentlichen flächig ausgebildet, d.h. die Umwandung 10 ist unterhalb des Nestrands 16 einwandig, ohne sich quer zur jeweiligen Wand erstreckende Strukturen aufzuweisen. Der Nestrand 16 selbst ist hingegen abschnittsweise doppelwandig und weist sich quer zu jeweiligen Wand erstreckende Rippen 18 auf.

Der Grundriss der zum Behälterinnenraum gewandten Innenkontur der Oberseite des Nestrands 16 entspricht der Form nach dem Grundriss des Bodens 4, d.h. ist im Wesentlichen rechteckig und weist im Bereiche der Ausbuchtungen 14 halbkreisförmige, in Richtung weg vom Behälterinnenraum vorspringende Vorsprünge auf. Der Grundriss der vom Behälterinnenraum abgewandten Außenkontur der Oberseite des Nestrands 16 hat im Wesentlichen die Form eines Rechtecks. Der Nestrand 16 ragt über die Ausbuchtungen 14 vor bzw. fasst diese ein.

An jeder der vier Seitenwände 6 und 8 der Umwandung 10 ist jeweils eine Grifföffnung 20 vorgesehen. Die Grifföffnungen 20 an den vier Seitenwänden 6 und 8 sind im oberen Bereich der Umwandung 10, genauer gesagt zwischen oberer und unterer Kante des Nestrands 16, jeweils mittig angeordnet. Jede der vier Grifföffnungen 20 ist ein im Wesentlichen rechteckförmiges Durchgangsloch mit abgerundeten Ecken.

Am Behälter 2 sind zwei U-förmige Stapelbügel 22 schwenkbar angebracht, die sich zwischen einer Nestposition und einer Stapelposition schwenken lassen. Jeder Stapelbügel 22 besteht im Wesentlichen aus einem längeren Stapelbalken 24 und zwei kürzeren Schwenkhebeln 26, die an dessen Enden rechtwinklig angeordnet sind und einen Gelenkzapfen 28 aufweisen. Die Stapelbügel 22 sind jeweils in der Nähe der ersten Seitenwände 6 und im Bereich des Nestrandes 16 an den zweiten Seitenwänden 8 über die Gelenkzapfen 28 angelenkt, so dass der Stapelbügel 22 derart schwenkbar ist, dass der Stapelbalken 24 in seiner Nestposition bündig auf einem oberen Rand des Nestrands 16 oberhalb der entsprechenden ersten Seitenwand 6 aufliegt und der Stapelbalken 24 in seiner nach innen geschwenkten Stapelposition zur ersten Seitenwand beabstandet ist und lediglich mit seinen Enden auf oberen Rändern des Nestrands 16 oberhalb der zweiten Seitenwände 8 aufliegt. An oberen Rändern der ersten Seitenwände 6 sind entsprechende rinnenförmige Vertiefungen 30 zur Aufnahme der sich in der Nestposition befindlichen Stapelbalken 24 vorgesehen. Ferner sind an oberen Rändern der zweiten Seitenwände 6 entsprechende Vertiefungen 32 zur Aufnahme der sich in der Stapelposition befindlichen Stapelbalken 24 vorgesehen.

Zur Aufnahme der Stapelbügel 22 ist, wie aus der Fig. 1 oder Fig. 5 erkennbar ist, die obere Kante des Behälters bzw. die obere Kante des Nestrands 16 in Abschnitten 34, in welchen der Stapelbügel 22 zwischen der Nestposition und Stapelposition (Fig. 1) geschwenkt wird, zum einen gegenüber den restlichen Abschnitten der zweiten Seitenwände 8 etwas abgesenkt und zum anderen doppelwandig ausgeführt. Die Absenkung des Randes dient zum Ausgleich der Höhe des Stapelbalkens 24. In den doppelwandigen Abschnitten 34 des Nestrands 16 sind die Schwenkhebel 26 aufgenommen und geführt. An jedem dieser vier doppelwandigen Abschnitte 34 ist ein Langloch 36 ausgeformt, in welchem der Gelenkzapfen 28 mit einem vertikalen translatorischen Freiheitsgrad schwenkbar aufgenommen ist. Durch das Zusammenwirken der Gelenkzapfen 28 mit den Langlöchern 36 ist sowohl ein Anheben bzw. Absenken als auch ein Verschwenken der Stapelbügel 22 relativ zur Umwandung 10 möglich.

Damit der Stapelbügel 22 sowohl beim Schwenken aus der Nestposition als auch beim Schwenken aus der Stapelposition aus den jeweiligen Vertiefungen 30 bzw. 32 am oberen Rand der Umwandung 10 geschwenkt werden kann, muss der Stapelbügel 22 zuvor angehoben bzw. verschoben werden, um den Stapelbalken 24 aus der Vertiefung 30 in der Nestposition bzw. aus der Vertiefung 32 in der Stapelposition herauszuheben. Durch das Langloch 28 wird erreicht, dass der Stapelbügel 22 nicht von alleine, d.h. ohne menschliches Zutun, zwischen den beiden Positionen hin- und herklappt (z. B. beim Transport).

Befinden sich beide Stapelbügel 22 in ihrer Nestposition kann ein baugleicher Behälter 2 in den Behälter 2 genestet werden (nicht in den Figuren gezeigt). Befinden sich beide Stapelbügel 22 in ihrer Stapelposition kann der baugleiche Behälter 2 mit seinem Boden 4 auf den Stapelbügeln 22 des Behälters 2 deckungsgleich gestapelt werden (nicht in den Figuren gezeigt). Damit dabei ein Verschieben des oberen Behälters 2 relativ zum unteren Behälter 2 erschwert oder behindert wird, sind an den Unterseiten der Böden 4 nutförmige Stapelbügelaufnahmen 38 vorgesehen (siehe Fig. 2). Ist ein baugleicher Behälter 2 deckungsgleich auf dem Behälter 2 gestapelt, werden die Stapelbügel 22 des unteren Behälters 2 formschlüssig von den Stapelbügelaufnahmen 38 des oberen Behälters 2 aufgenommen. Ferner sind in den Stapelbügelaufnahmen 38 kleine Quernuten 40 vorgesehen, in welche kleine Querrippen 42, die an der Oberfläche des Stapelbalken 24 ausgebildet sind, komplementär eingreifen und ein seitliches Verrutschen weiter erschweren (siehe Fig. 3 und Fig. 4).

An der Unterseite einer jeden der vier Ausbuchtungen 14 ist eine erste Vertiefung 44 vorgesehen. Die ersten Vertiefungen 44 sind rinnenförmig und verlaufen parallel zu den zweiten Seitenwänden 8. Die Vertiefungen 44 dienen zur formschlüssigen Aufnahme von Stapelbügeln 122 eines weiter unten beschriebenen Behälters 102 einer anderen Art (siehe Fig. 8).

Der aus Kunststoff gefertigte Behälter 2 ist in Leichtbauweise ausgeformt. So weist der Boden 4 eine relativ dünne Deckschicht auf, deren Biegewiderstandsmoment mittels kreuzweise an deren vom Behälterinnenraum abgewandten Unterseite angeordneter Rippen 46 vergrößert ist. Zwischen den Rippen 46 sind Durchgangslöcher 48 vorgesehen, um die Masse des Behälters 2 gering zu halten und damit die Reinigung bzw. die daran anschließende Trocknung erleichtert wird. An den ersten und zweiten Seitenwänden 6 und 8 sind ebenfalls derartige Durchgangslöcher 50 vorgesehen.

An der vom Behälterinnenraum abgewandten Unterseite des Bodens 4, an den zu den zweiten Seitenwänden 8 angrenzenden Rändern des Bodens 4, mittig zwischen den ersten Seitenwänden 6 sind im Wesentlichen rechteckförmige zweite Vertiefungen 52 vorgesehen. Diese dienen zur Aufnahme von oberen Seitenwandkanten von zwei halbgroßen und nebeneinander angeordneten Behältern 102, wenn der Behälter 2 auf diese gestapelt wird (siehe Fig. 8).

Zwischen jeder der beiden zweiten Vertiefungen 52 und den jeweils an derselben Seitenwand 8 angeordneten ersten Vertiefungen 44, ist jeweils an der vom Behälterinnenraum abgewandten Unterseite des Bodens 4, am Rand des Bodens 4 eine weitere, ebenfalls rechteckförmige Vertiefung 54 vorgesehen, deren Ausmaß in etwa doppelt bis dreifach so groß ist wie eine der zweiten Vertiefungen 52.

An den oberen Rändern der zweiten Seitenwände 8, an den zum Behälterinnenraum zugewandten Seiten sind pro Seitenwand 8 jeweils zwei dritte Vertiefungen 56 vorgesehen, so dass der Bereich des oberen Randes einer jeden zweiten Seitenwand 8 zwischen den Ausbuchtungen 14 im Wesentlichen stufenförmig ist. Nur auf Höhe der zweiten Vertiefungen 52 sind an den oberen Rändern der zweiten Seitenwände 8 keine dritte Vertiefungen 56 vorgesehen. Diese so zwischen jeweils den beiden dritten Vertiefungen 56 einer zweiten Seitenwand 8 ausgebildeten Vorsprünge 58 können in den zweiten Vertiefungen 52 eines auf dem Behälter 2 gestapelten Behälters 2 aufgenommen werden.

An den oberen Rändern der ersten Seitenwände 6, an den vom Behälterinnenraum abgewandten Seiten ist pro Seitenwand 6 beiderseits der jeweiligen Grifföffnung 20 eine stufenförmige Vertiefung 60 vorgesehen. Befindet sich der entsprechend nächstliegende Stapelbügel 22 in seiner Nestposition, kann der Stapelbügel 22 bzw. der Stapelbalken 24 im Bereiche dieser stufenförmigen Vertiefungen 60 von unten bzw. vom Boden 4 her ergriffen und angehoben werden.

In den Figuren 5 und 6 ist ferner erkennbar, dass zwischen den Verstärkungsrippen18 des Nestrands 16 ein Bereich 62 zur von Abrieb geschützten Anbringung eines Etiketts oder Barcodes vorgesehen ist und auf der kurzen Seitenwandseite ein Bereich 64 keine Durchlüftungslöcher aufweist und zur Anbringung eines Etiketts dient.

Figur 7 zeigt einen Behälter 102 gemäß einer zweiten Bauart, der im Wesentlichen halb so groß wie der Behälter 2 ist und ebenfalls ein nest- und stapelbarer Behälter ist, weshalb im Folgenden auf eine detaillierte Beschreibung der einzelnen Merkmale verzichtet und auf die Ausführungen hinsichtlich des Behälters 2 verwiesen wird. Der Behälter 102 weist somit einen im Wesentlichen rechteckförmigen Boden 104 und erste und zweite nach außen leicht angestellte Seitenwände 106 und 108 auf, die eine Umwandung 110 mit einer Behälteröffnung 112 und einem Nestrand 116 bilden. Der Behälter 102 weist ebenfalls zwei Stapelbügel 122 auf, die zwischen einer Nestposition und einer Stapelposition schwenkbar sind. Am Boden 104 sind ebenfalls Stapelbügelaufnahmen 138 vorgesehen.

Im Gegensatz zum ersten Behälter 2 weist der zweite Behälter 102 keine Ausbuchtungen 14 auf. Ferner ist der obere Rand der zweiten Seitenwände mittig abgesenkt.

Des Weiteren weisen die zu den Stapelbügeln 122 parallelen ersten Seitenwände 106 des zweiten Behälters 102 an ihren jeweiligen zum Behälterinnenraum gewandten Seiten jeweils zwei in den Behälterinnenraum ragende Vorsprünge 166 auf. Die zwei Vorsprünge 166 einer der ersten Seitenwände 106 sind derart ausgebildet, dass der Stapelbalken 124 bzw. der mittlere Abschnitts des Stapelbalkens 124 des nächstliegenden Stapelbügels 122 durch die Vorsprünge 166 gestützt wird, wenn sich der entsprechende Stapelbügel 122 in seiner Stapelposition befindet. Die Vorsprünge 166 bilden somit Stapelbügelauflagen 166, welche die Stapelbügelaufnahmen 130 am Nestrand 116 unterstützen. Pro Seitenwand 106 können auch weniger oder mehr als jeweils zwei Stapelbügelauflagen 166 vorgesehen sein. Damit die Stapelbarkeit des zweiten Behälters 102 gewährleistet ist, sind an den Außenseiten der ersten Seitenwände 106 Vertiefungen 168 vorgesehen, in welche die Stapelbügelauflagen 166 eines in den zweiten Behälter 102 genesteten baugleichen Behälters 102 aufnehmbar sind.

Ansichten eines erfindungsgemäßen Behältersystems werden in den Figuren 8 und 9 gezeigt. Das Behältersystem zeichnet sich dadurch aus, dass es zumindest einen Behälter gemäß der Bauart des Behälters 2 und zumindest zwei Behälter gemäß der Bauart des Behälters 102 aufweist. Nachfolgend wird nur noch auf die Behälter 2 und 102 im erfindungsgemäßen Behältersystem Bezug genommen.

Der Grundriss des Behälters 2 ist derart dimensioniert, dass er im Wesentlichen deckungsgleich mit dem Grundriss der beiden Behälter 102 ist, wenn die beiden Behälter 102 so nebeneinander gestellt werden, dass ihre ersten Seitenwände 106 miteinander fluchten. Anders ausgedrückt entspricht das Querausmaß (erste Seitenwand 6) des Behälters 2 im Wesentlichen dem Längsausmaß (zweite Seitenwand 108) eines der Behälter 102 und ist das Längsausmaß (zweite Seitenwand 8) des Behälters 2 im Wesentlichen doppelt so groß wie das Querausmaß (erste Seitenwand 106) eines der Behälter 102.

Aufgrund der nestbaren Ausgestaltung des Behälters 2, sind das Längs- und das Querausmaß der Außenkontur des Behälters 2 auf Höhe des Bodens 4 kleiner als das Längs- und das Querausmaß der Außenkontur des Behälters 2 auf Höhe der Behälteröffnung 12.

Wie aus der Fig. 8 gut zu erkennen ist, ist die Breite des Behälterbodens 4 in weiten Teilen so gering, dass sich dieser selbst auf die weiter nach innen in die Stapelposition gebrachten Stapelbügel 122 nicht abstützen kann. Da der erfindungsgemäße Behälter 2 jedoch an seinen Längsseiten 8 mit Ausbuchtungen 14 versehen ist und dadurch die Breite des Behälter 2 an diesen Stellen vergrößert ist, kann sich der Behälter 2 mit seinen Ausbuchtungen 14 bzw. den an den Unterseiten der Ausbuchtungen 14 vorgesehenen ersten Vertiefungen 44 an den Stapelbalken 124 der Behälter 102 abstützen (sieh Fig. 9). Zusätzlich liegt der Behälter 2 mit seinem Boden 4, genauer gesagt mit den zweiten Vertiefungen 52 auf den Oberkanten der beiden unmittelbar zueinander benachbarten zweiten Seitenwände 106 der Behälter 102 auf. Dadurch wird insgesamt eine stabile Stapelung eines großen nestbaren Behälters 2 auf zwei kleineren nestbaren Behälter 102 erreicht, ohne dass es einer Modifikation der kleineren Behälter 102 bedarf.

Die verkippsichere Stapelung des Behälters 2 auf den zwei Behältern 102 wird also nicht dadurch gewährleistet, dass die Stapelbügel 122 der Behälter 102 so ausgebildet sind, dass sie in ihrer Stapelposition weit innerhalb der Behälteröffnung 112 verlaufen und so den Hauptbereich des Bodens 4 des Behälters 2 erreichen. Vielmehr ist der Behälter 2 erfindungsgemäß mit den vier Ausbuchtungen 14 versehen, damit die Konstruktion der Behälter 102 primär für die Stapelung auf baugleiche Behälter 102' ausgelegt werden kann.

Dadurch dass die Ausbuchtungen 14 an den zweiten Seitenwänden 8 erfindungsgemäß relativ weit außen, d.h. nahe zu den ersten Seitenwänden 6, verlaufen, erfolgt auch die Krafteinleitung vom großen Behälter 2 über die Ausbuchtungen 14 in die Stapelbügel 122 nicht mittig, sondern weiter außen, wo die Stapelbügel 122 wesentlich mehr durch die Seitenwände 108 der unteren Behälter 102 gestützt werden.

Die in den Figuren 1 bis 9 gezeigte und oben beschriebene Ausführungsform des erfindungsgemäßen Behältersystems und der entsprechenden Behälter stellen lediglich mögliche Umsetzungen der beanspruchten Erfindung dar.

Beispielsweise können drei oder noch mehr Ausbuchtungen 14 an den Seitenwänden 8 vorgesehen sein. Ferner kann der Boden 4 anstelle von randseitigen Vertiefungen 52 quer durch den gesamte Boden 4 verlaufende Vertiefungen aufweisen, falls die unteren Behälter keine abgesenkte Seitenwandoberkante wie der Behälter 102 haben. Die Form der Ausbuchtung 14 kann variiert werden und dreiecksförmig oder trapezförmig ausgebildet werden, solange die Nestbarkeit des Behälters 2 nicht gefährdet wird.

### Bezugszeichenliste

- 2: Behälter
- 4: Boden
- 6: erste Seitenwand
- 8: zweite Seitenwand
- 10: Umwandung
- 12: Behälteröffnung
- 14: Ausbuchtung
- 16: Nestrand
- 18: Nestrandrippe
- 20: Grifföffnung
- 22: Stapelbügel
- 24: Stapelbalken
- 26: Schwenkhebel
- 28: Gelenkzapfen
- 30, 32: Stapelbügelaufnahme am Nestrand
- 34: Doppelwandiger Nestrandabschnitt
- 36: Langloch
- 38: Stapelbügelaufnahme am Boden
- 40: Stapelbügelaufnahmenquernut
- 42: Stapelbügelquerrippe
- 44: erste Vertiefung
- 46: Bodenrippe
- 48: Bodendurchgangslöcher
- 50: Umwandungsdurchgangslöcher
- 52: zweite Vertiefung
- 54: Bodenunterseitenvertiefung
- 56: dritte Vertiefung
- 58: Nestrandvorsprung
- 60: Nestrandvertiefung
- 62: Nestrandetikettenbereich
- 64: Seitenwandetikettenbereich
- 102: Behälter
- 104: Boden
- 106: erste Seitenwand
- 108: zweite Seitenwand
- 110: Umwandung
- 112: Behälteröffnung
- 116: Nestrand
- 118: Nestrandrippe
- 120: Grifföffnung
- 122: Stapelbügel
- 124: Stapelbalken
- 126: Schwenkhebel
- 128: Gelenkzapfen
- 130, 132: Stapelbügelaufnahme am Nestrand
- 134: Doppelwandiger Nestrandabschnitt
- 136: Langloch
- 138: Stapelbügelaufnahme am Boden
- 142: Stapelbügelquerrippe
- 150: Umwandungsdurchgangslöcher
- 160: Nestrandvertiefung
- 166: Stapelbügelauflage
- 168: Außenseitenvertiefung

## Patentansprüche

1. Behälter (2) mit einem im Wesentlichen rechteckförmigen Boden (4), zwei gegenüberliegenden, vorzugsweise kurzen, ersten Seitenwänden (6) und zwei gegenüberliegenden, vorzugsweise langen, zweiten Seitenwänden (8), wobei
der durch die ersten und zweiten Seitenwände (6, 8) definierte Behälterinnenquerschnitt vom Boden (4) aus zu einer oberhalb des Bodens (4) befindlichen Behälteröffnung (12) zunimmt, um einen anderen, insbesondere baugleichen, Behälter (2) in den Behälter (2) nesten zu können; und
der Behälter (2) ferner beweglich gelagerte Stapelvorrichtungen (22), insbesondere Stapelbügel, aufweist, die in eine Stapelposition bringbar sind, in der sie den Abstand zwischen den ersten Seitenwänden (6) verkürzen und eine Auflage für einen anderen, insbesondere baugleichen, Behälter (2) bieten, wenn dieser auf dem Behälter (2) gestapelt wird, **dadurch gekennzeichnet, dass**
die zweiten Seitenwände (8) jeweils zwei Ausbuchtungen (14) nach Außen aufweisen, welche sich jeweils rinnenförmig vom Boden (4) bis zum oberen Rand der entsprechenden zweiten Seitenwand (8) erstrecken, um die Spannweite des Behälters (2), insbesondere des Bodens (4), im Bereich der Ausbuchtungen (14) zum Stapeln des Behälters (2) zu vergrößern,
wobei an den Unterseiten der Ausbuchtungen (14) parallel zu den zweiten Seitenwänden (8) verlaufende, insbesondere rinnenförmige, erste Vertiefungen (44) zur formschlüssigen Aufnahme von Stapelbügeln (122) eines darunter gestapelten, insbesondere kleineren, Behälters (102) vorgesehen sind.

2. Behälter (2) gemäß Anspruch 1, **dadurch gekennzeichnet, dass** in einem mittleren Abschnitt zwischen den ersten Seitenwänden (6) an der Unterseite des Bodens (4) des Behälters (2) zumindest im jeweiligen Randbereich zweite Vertiefungen (52) vorgesehen sind, in welchen obere Kanten von Seitenwänden (108) zweier darunter und nebeneinander gestapelter, insbesondere kleinerer Behälter (102) aufnehmbar sind.

3. Behälter (2) gemäß Anspruch 1 oder 2, **dadurch gekennzeichnet, dass** im oberen Randbereich der zweiten Seitenwände (8) des Behälters (2), an den nach innen zugewandten Seiten dritte Vertiefungen (56) vorgesehen sind, in welchen Randbereiche einer Unterseite eines darüber gestapelten, insbesondere kleineren, Behälters zumindest teilweise aufnehmbar sind.

4. Behälter (2) gemäß einem der Ansprüche 1 bis 3, **dadurch gekennzeichnet, dass** an der Unterseite des Bodens (4) des Behälters (2) in der Nähe von und parallel zu jeder ersten Seitenwand (6) verlaufende, insbesondere rinnenförmige, vierte Vertiefungen (38) zur Aufnahme von Stapelvorrichtungen (22) eines darunter gestapelten, insbesondere baugleichen, Behälters (2) vorgesehen sind.

5. Behälter (2) gemäß Anspruch 4, **dadurch gekennzeichnet, dass** in den vierten Vertiefungen (38) eine oder mehrere Oberflächenstrukturen (40) vorgesehen sind, welche komplementär zu einer oder mehreren entsprechend auf den Stapelvorrichtungen (22) des Behälters (2) vorgesehenen Oberflächenstrukturen (42) ausgebildet sind und ein formschlüssiges Ineinandergreifen dieser Oberflächenstrukturen (40, 42) ermöglichen.

6. Behälter (2) gemäß einem der Ansprüche 1 bis 5, **dadurch gekennzeichnet, dass** im oberen Abschnitt der ersten und zweiten Seitenwände (6, 8) ein auskragender und die Ausbuchtungen (14) einfassender Nestrand (16) vorgesehen ist, welcher die Nesttiefe zweier übereinander gestapelter Behälter (2) begrenzt.

7. Behälter (2) gemäß Anspruch 6, **dadurch gekennzeichnet, dass** der, vorzugsweise durch Verstärkungsrippen (18) gebildete, Nestrand (16) zwischen den jeweiligen Eckbereichen jeweils bogenförmig nach oben ausgebildet ist.

8. Behältersystem mit
einem ersten Behälter (2) nach einem der vorhergehenden Ansprüche; und
zumindest zwei zweiten Behältern (102) mit jeweils einem im Wesentlichen rechteckförmigen Boden (104), zwei gegenüberliegenden, vorzugsweise kurzen, ersten Seitenwänden (106), und zwei gegenüberliegenden, vorzugsweise langen, zweiten Seitenwänden (108); wobei der durch die ersten und zweiten Seitenwände (106, 108) definierte Behälterinnenquerschnitt vom Boden (104) aus zu einer oberhalb des Bodens (104) befindlichen Behälteröffnung (112) zunimmt, um einen anderen, insbesondere baugleichen, zweiten Behälter (102') in den zweiten Behälter (102) nesten zu können; und der zweite Behälter (102) ferner beweglich gelagerte Stapelvorrichtungen (122), insbesondere Stapelbügel, aufweist, die in eine Stapelposition bringbar sind, in der sie den Abstand zwischen den ersten Seitenwänden (106) verkürzen und eine Auflage für einen anderen, insbesondere baugleichen, zweiten Behälter (102') bieten, wenn dieser auf dem zweiten Behälter (102) gestapelt wird; wobei
die Außenabmessungen des ersten Behälters (2) im Wesentlichen den Außenabmessungen von zwei nebeneinander angeordneten zweiten Behältern (102) entsprechen,
**dadurch gekennzeichnet, dass**
der erste Behälter (2) auf den zwei nebeneinander angeordneten zweiten Behältern (102) stapelbar ist, wobei der erste Behälter (2) mit seinen Ausbuchtungen (14) auf den jeweils in der Stapelposition befindlichen Stapelvorrichtungen (122) der zweiten Behälter (102) aufliegt.

9. Behältersystem gemäß Anspruch 8, **ferner gekennzeichnet durch** zumindest einen dritten Behälter, wobei Randbereiche einer Unterseite des dritten Behälters auf im oberen Randbereich der zweiten Seitenwände (8) des ersten Behälters (2) vorgesehenen dritten Vertiefungen (56) formschlüssig aufliegen, wenn der dritte Behälter auf dem ersten Behälter gestapelt wird.

## Claims

1. Container (2) comprising a substantially rectangular bottom (4), two opposed, preferably short, first side walls (6) and two opposed, preferably long, second side walls (8), wherein
the container internal cross-section defined by the first and second side walls (6, 8) increases from the bottom (4) to a container opening (12) located above the bottom (4) in order to be able to nest another, in particular identically constructed container (2), in the container (2); and
the container (2) further comprises movably mounted stacking devices (22), in particular stacking brackets, which can be brought into a stacking position in which they shorten the distance between the first side walls (6) and provide a support for another, in particular identically constructed, container (2) when it is stacked on the container (2), **characterized in that**
the second side walls (8) each have two indentations (14) facing outwards which each extend in a trough shape from the bottom (4) to the upper edge of the corresponding second side wall (8) in order to increase the span of the container (2), in particular of the bottom (4), in the region of the indentations (14) for stacking the container (2),
wherein, in particular trough-shaped, first recesses (44) extending parallel to the second side walls (8) are provided on the lower sides of the indentations (14) for receiving stacking brackets (122) of a container (102), in particular a smaller container, stacked underneath in a form-fitting manner.

2. Container (2) according to claim 1, **characterized in that** second recesses (52) are provided in a middle section between the first side walls (6) on the lower side of the bottom (4) of the container (2) at least in the respective rim region, wherein upper edges of side walls (108) of two containers (102), in particular smaller containers, stacked underneath and next to each other, can be received therein.

3. Container (2) according to claim 1 or 2, **characterized in that** third recesses (56) are provided in the upper rim region of the second side walls (8) of the container (2) on the sides facing inwards, wherein rim regions of a lower side of a container, in particular a smaller container, stacked above it can be at least partially received therein.

4. Container (2) according to one of claims 1 to 3, **characterized in that** fourth recesses (38), in particular trough-shaped recesses, running on the lower side of the bottom (4) of the container (2) in the vicinity of and parallel to each first side wall (6), are provided for receiving stacking devices (22) of an, in particular identically constructed, container (2) stacked underneath.

5. Container (2) according to claim 4, **characterized in that** one or more surface structures (40) are provided in the fourth recesses (38), said surface structures (40) being complementary to one or more surface structures (42) provided correspondingly on the stacking devices (22) of the container (2) and permitting form-fitting interlocking of said surface structures (40, 42).

6. Container (2) according to one of claims 1 to 5, **characterized in that** in the upper section of the first and second side walls (6, 8), there is provided a cantilevered nesting border (16) which encloses the indentations (14) and limits the nesting depth of two containers (2) stacked on top of each other.

7. Container (2) according to claim 6, **characterized in that** the nesting border (16), preferably formed by reinforcement ribs (18), between the respective corner regions is respectively formed in an arcuate upward direction.

8. Container system with
a first container (2) according to one of the preceding claims; and
at least two second containers (102) each having a substantially rectangular bottom (104), two opposed, preferably short, first side walls (106), and two opposed, preferably long, second side walls (108); wherein the container interior cross-section defined by the first and second side walls (106, 108) increases from the bottom (104) to a container opening (112) located above the bottom (104) in order to be able to nest another, in particular identically constructed, second container (102') in the second container (102); and the second container (102) further comprises movably mounted stacking devices (122), in particular stacking brackets, which can be brought into a stacking position in which they shorten the distance between the first side walls (106) and provide a support for another, in particular identically constructed, second container (102') when it is stacked on the second container (102); wherein
the outer dimensions of the first container (2) substantially correspond to the outer dimensions of two second containers (102) arranged next to each other,
**characterized in that**
the first container (2) can be stacked on the two second containers (102) arranged next to each other, wherein the first container (2) is supported with its indentations (14) on the stacking devices (122) of the second containers (102) which are respectively present in the stacking position.

9. Container system according to claim 8, **further characterized by** at least one third container, wherein rim regions of a lower side of the third container rest on third recesses (56) provided in the upper rim region of the second side walls (8) of the first container (2) in a form-fitting manner when the third container is stacked on the first container.

## Revendications

1. Récipient (2) avec un fond (4) sensiblement rectangulaire, deux premières parois latérales (6), de préférence courtes, opposées et deux deuxièmes parois latérales (8), de préférence longues, opposées, dans lequel
la section transversale intérieure de récipient définie par les premières et deuxièmes parois latérales (6, 8) augmente du fond (4) vers une ouverture de récipient (12) située au-dessus du fond (4), pour pouvoir emboîter un autre récipient (2), en particulier de construction identique, dans le récipient (2) ; et
le récipient (2) présente en outre des dispositifs d'empilage (22) logés mobiles, en particulier des étriers d'empilage, qui peuvent être amenés dans une position d'empilage, dans laquelle ils réduisent la distance entre les premières parois latérales (6) et offrent un support pour un autre récipient (2), en particulier de construction identique, lorsque celui-ci est empilé sur le récipient (2), **caractérisé en ce que**
les deuxième parois latérales (8) présentent respectivement deux renflements (14) vers l'extérieur, lesquels s'étendent respectivement en forme de goulotte du fond (4) jusqu'au bord supérieur de la deuxième paroi latérale (8) correspondante pour augmenter l'envergure du récipient (2), en particulier du fond (4), dans la zone des renflements (14) pour l'empilage du récipient (2),
dans lequel des premiers évidements (44), en particulier en forme de goulotte, s'étendant parallèlement aux deuxième parois latérales (8) sont prévus au niveau des côtés inférieurs des renflements (14) pour la réception par complémentarité par forme d'étriers d'empilage (122) d'un récipient (102), en particulier plus petit, empilé en-dessus.

2. Récipient (2) selon la revendication 1, **caractérisé en ce que** des deuxièmes évidements (52) sont prévus dans une section médiane entre les premières parois latérales (6) au niveau du côté inférieur du fond (4) du récipient (2) au moins dans la zone de bord respective, dans lesquels des arêtes supérieures de parois latérales (108) de deux récipients (102), en particulier plus petits, empilés en-dessus et l'un à côté de l'autre peuvent être reçues.

3. Récipient (2) selon la revendication 1 ou 2, **caractérisé en ce que** des troisièmes évidements (56) sont prévus dans la zone de bord supérieure des deuxièmes parois latérales (8) du récipient (2), au niveau des côtés tournés vers l'intérieur, dans lesquels des zones de bord d'un côté inférieur d'un récipient, en particulier plus petit, empilé au-dessus peuvent être reçues au moins en partie.

4. Récipient (2) selon l'une quelconque des revendications 1 à 3, **caractérisé en ce que** des quatrièmes évidements (38), en particulier en forme de goulotte, s'étendant au niveau du côté inférieur du fond (4) du récipient (2) à proximité de et parallèlement à chaque première paroi latérale (6) sont prévus pour la réception de dispositifs d'empilage (22) d'un récipient (2), en particulier de construction identique, empilé en-dessous.

5. Récipient (2) selon la revendication 4, **caractérisé en ce qu'**une ou plusieurs structures de surface (40) sont prévues dans les quatrièmes évidements (38), lesquelles sont réalisées de manière complémentaire à une ou plusieurs structures de surface (42) prévues de manière correspondante sur les dispositifs d'empilage (22) du récipient (2) et permettent une mise en prise par complémentarité de forme de ces structures de surface (40, 42).

6. Récipient (2) selon l'une quelconque des revendications 1 à 5, **caractérisé en ce qu'**un bord de boite (16) en porte-à-faux et bordant les renflements (14) est prévu dans la section supérieure des premières et deuxièmes parois latérales (6, 8), lequel délimite la profondeur de boîte de deux récipients (2) empilés l'un au-dessus de l'autre.

7. Récipient (2) selon la revendication 6, **caractérisé en ce que** le bord de boîte (16), formé de préférence par des nervures de renfort (18), est réalisé entre les zones d'angle respectives respectivement en forme d'arc vers le haut.

8. Système de récipient avec
un premier récipient (2) selon l'une quelconque des revendications précédentes ; et
au moins deux deuxièmes récipients (102) avec respectivement un fond (104) sensiblement rectangulaire, deux premières parois latérales (106), de préférence courtes, opposées et deux deuxièmes parois latérales (108), de préférence longues, opposées ; dans lequel la section transversale intérieure de récipient définie par les premières et deuxièmes parois latérales (106, 108) augmente du fond (104) vers une ouverture de récipient (112) située au-dessus du fond (104), pour pouvoir emboîter un autre deuxième récipient (102'), en particulier de construction identique, dans le deuxième récipient (102) ; et le deuxième récipient (102) présente en outre des dispositifs d'empilage (122) logés mobiles, en particulier des étriers d'empilage, qui peuvent être amenés dans une position d'empilage, dans laquelle ils réduisent la distance entre les premières parois latérales (106) et offrent un support pour un autre deuxième récipient (102'), en particulier de construction identique, lorsque celui-ci est empilé sur le deuxième récipient (102) ; dans lequel
les dimensions extérieures du premier récipient (2) correspondant sensiblement aux dimensions extérieures de deux deuxièmes récipients (102) agencés l'un à côté de l'autre,
**caractérisé en ce que**
le premier récipient (2) est empilable sur les deux deuxièmes récipients (102) agencés l'un à côté de l'autre, dans lequel le premier récipient (2) repose avec ses renflements (14) sur les dispositifs d'empilage (122) situés respectivement dans la position d'empilage des deuxièmes récipients (102).

9. Système de récipient selon la revendication 8, **caractérisé en outre par** au moins un troisième récipient, dans lequel des zones de bord d'un côté inférieur du troisième récipient reposent par complémentarité de forme sur des troisièmes évidements (56) prévus dans la zone de bord supérieure des deuxièmes parois latérales (8) du premier récipient (2), lorsque le troisième récipient est empilé sur le premier récipient.
